# FASCICULE DE BREVET EUROPEEN

(11) **EP 3 081 849 B1**
(45) Date de publication et mention de la délivrance du brevet: **11.01.2023**
(21) Numéro de dépôt: 16165047.8
(22) Date de dépôt: 13.04.2016
(51) Int. Cl.: F21S 41/147, F21S 41/153, F21S 41/16, F21S 41/24, F21S 41/663, F21S 41/176

(54) **SYSTÈME D'ÉCLAIRAGE POUR PROJECTEUR DE VÉHICULE AUTOMOBILE COMPRENANT UN MODULE D'ÉCLAIRAGE À ENCOMBREMENT OPTIMISÉ**
BELEUCHTUNGSSYSTEM FÜR KKZ-SCHEINWERFER, DAS EIN BELEUCHTUNGSMODUL MIT OPTIMIERTEM PLATZBEDARF UMFASST
LIGHTING SYSTEM FOR MOTOR VEHICLE HEADLIGHT COMPRISING A SPACE-EFFICIENT LIGHTING MODULE

(30) Priorité: 14.04.2015 FR 1553255
(43) Date de publication de la demande: 19.10.2016
(73) Titulaire: VALEO VISION, 93012 Bobigny Cedex (FR)
(72) Inventeur: ALBOU, Pierre, 75013 PARIS (FR); GODBILLON, Vincent, 75011 PARIS (FR)
(74) Mandataire: Valeo Visibility

(56) Documents cités:
- EP-A1- 2 384 934
- EP-A1- 2 592 472
- EP-A2- 2 455 656
- WO-A1-2012/083331
- WO-A1-2014/094017
- DE-A1- 19 812 794
- DE-B3-102009 053 581
- FR-A1- 3 006 421

## Description

L'invention concerne les dispositifs d'éclairage tels que les projecteurs pour véhicules automobiles.

Il est connu de prévoir sur un véhicule automobile des fonctions d'éclairage en feux de route et en feux de croisement. La première fournit un éclairage de toute la largeur de la route devant le véhicule. La seconde fournit un éclairage de la voie dans laquelle se trouve le véhicule et un éclairage réduit de la voie située à côté et dans laquelle des véhicules sont susceptibles de rouler en sens inverse. De la sorte, les occupants de ces derniers ne sont pas éblouis. Toutefois, la fonction de feux de croisement dans sa forme la plus habituelle ne permet pas dans certains cas d'éclairer suffisamment loin le bas-côté de la route situé au-delà de cette voie adjacente. Or cela constitue une source de danger. Par exemple, si un piéton situé sur ce bas-côté s'apprête à traverser la route, il ne sera pas visible suffisamment tôt par le conducteur. Pour y remédier, on a proposé une fonction de feu adaptatif qui permet d'éclairer à grande distance et sélectivement certaines parties de la scène située devant le véhicule et en particulier le bas-côté situé au-delà de la voie adjacente. A cette fin, un dispositif d'observation analyse la scène et sélectionne les zones qui doivent être éclairées.

Pour cela, il est connu notamment de découper fictivement cette scène avec une disposition matricielle, c'est-à-dire en plusieurs bandes rectangulaires verticales et en plusieurs bandes rectangulaires horizontales qui sont éclairées sélectivement suivant les parties de la scène que l'on souhaite illuminer.

Un système d'éclairage permettant de mettre en oeuvre ce fonctionnement est présenté dans le document EP-2 532 950. Il comprend un premier module destiné à former des bandes verticales et un deuxième module destiné à former des bandes horizontales, chacun de ces deux modules étant muni de ses propres sources de lumière et de son propre dispositif optique de projection du faisceau lumineux vers la scène.

Toutefois, ce système d'éclairage pose certains problèmes.

D'une part, il est nécessaire de régler les dispositifs optiques pour chacun des modules. Ce réglage consiste en partie à placer et à orienter correctement les dispositifs optiques par rapport aux sources de lumière. Ce réglage est en général réalisé dans une chaîne de montage, qui impose des tolérances de réglage qu'on ne peut pas réduire autant que l'on souhaite, ces tolérances étant nuisibles à la performance du système d'éclairage.

D'autre part, la présence de plusieurs dispositifs optiques impose également d'avoir à les régler l'un par rapport à l'autre de sorte que les bandes verticales et les bandes horizontales se chevauchent pour créer la découpe matricielle de la scène. Ce réglage fastidieux constitue une étape supplémentaire du montage du système d'éclairage sur le véhicule, ce qui allonge le temps que passe le véhicule sur la chaîne de montage et réduit la cadence de la chaîne de montage.

Enfin, la présence de plusieurs dispositifs optiques entraîne un encombrement accru de la zone avant du véhicule. Or celle-ci comprend de nombreux composants qui doivent tous cohabiter, et de ce fait, il convient de limiter au maximum leur encombrement.

Le document WO2012/083331 décrit un module d'éclairage comportant des sources secondaires de lumière coopérant avec un guide optique pour former des distributions lumineuses spécifiques.

Un but de l'invention est de pallier ces inconvénients et donc de réduire le volume du système d'éclairage et le nombre de réglages du système à réaliser.

A cet effet, on prévoit selon l'invention un système d'éclairage pour véhicule automobile comprenant au moins un module d'éclairage comportant des premier et deuxième ensembles de sources de lumière et des moyens optiques secondaires,
les moyens optiques secondaires étant agencés de manière à former, à partir de la lumière émise par les sources de lumière du premier ensemble, une tache lumineuse par source de lumière, chaque tache ayant une forme de bande lumineuse, notamment de forme généralement rectangulaire, s'étendant sensiblement selon une même première direction, notamment sensiblement parallèlement à cette première direction,
le module comportant en outre des moyens optiques primaires agencés pour former, en coopération avec les moyens optiques secondaires et à partir de la lumière émise par les sources de lumière du deuxième ensemble, une tache lumineuse par source de lumière, chaque tache ayant une forme de bande lumineuse, notamment de forme généralement rectangulaire, s'étendant sensiblement selon une deuxième direction non parallèle à la première, notamment sensiblement parallèlement à cette deuxième direction,
les moyens optiques primaires étant communs aux premier et deuxième ensembles de sources de lumière et étant formés par des guides de lumière positionnés sur au moins une partie des sources de lumière du premier ensemble et aptes à recevoir chacun au moins une partie de la lumière émise par les sources de lumière du deuxième ensemble,
chaque guide de lumière présentant au moins une face d'extraction, cette face d'extraction présentant des moyens d'extraction de la lumière aptes à diriger au moins une partie de la lumière émise par les sources de lumière du deuxième ensemble hors du guide pour former les taches lumineuses ayant une forme de bande lumineuse sensiblement parallèle à la deuxième direction ;
caractérisé en ce que les sources de lumière du premier ensemble sont disposées de sorte que la lumière émise par lesdites sources de lumière du premier ensemble traverse les moyens d'extraction des guides de lumière, les moyens d'extraction étant agencés pour ne pas dévier ladite lumière émise par lesdites sources de lumière du premier ensemble.

Ainsi, le système d'éclairage comprend un module d'éclairage apte à lui seul à former les bandes lumineuses verticales et les bandes lumineuses horizontales. Il n'est donc pas nécessaire de prévoir plusieurs modules d'éclairage, ce qui contribue à limiter l'encombrement du système d'éclairage. En particulier, le système d'éclairage ne comprend qu'un seul dispositif d'éclairage.

Les moyens optiques sont communs aux deux ensembles de sources de lumière. De ce fait, seuls ces moyens optiques doivent être réglés dans le système d'éclairage, ce qui permet de réduire le nombre d'opérations de réglages. Le réglage d'un dispositif optique par rapport à un autre est ainsi évité.

Avantageusement, les sources de lumière comportent chacune une face de forme générale rectangulaire d'émission de lumière.

De telles sources de lumière permettent de former des taches lumineuses en forme de bande lumineuse rectangulaire.

Avantageusement, les sources de lumière de chacun des premier et deuxième ensembles sont respectivement alignées sur des premier et deuxième supports sensiblement plans, tels que des plaques de circuits imprimés.

Cet agencement des sources de lumière des premier et deuxième ensembles permet aux taches lumineuses d'être disposées de manière matricielle pour découper efficacement la scène à éclairer sélectivement. Le cas échéant, les premier et deuxième supports s'étendent sensiblement selon des plans non parallèles.

Selon l'invention les moyens de guidage sont formés par des guides de lumière, et par exemple en forme générale de parallélépipède rectangle, positionnés sur au moins une partie des sources de lumière du premier ensemble et aptes à recevoir chacun au moins une partie de la lumière émise par les sources de lumière du deuxième ensemble,
chaque guide de lumière présentant au moins une face d'extraction, par exemple sensiblement parallèle à un plan passant par les sources de lumière du premier ensemble, cette face d'extraction présentant des moyens d'extraction de la lumière aptes à diriger au moins une partie de la lumière émise par les sources de lumière du deuxième ensemble hors du guide.

Le cas échéant, les moyens optiques secondaires présentant une zone de focalisation, ces moyens optiques secondaires sont agencés de sorte à ce que cette zone de focalisation soit avantageusement disposée au niveau de ladite face d'extraction.

Ainsi, une grande partie la lumière émise par chaque source de lumière du deuxième ensemble pénètre à l'intérieur d'un guide de lumière, et les moyens d'extraction permettent de la faire sortir du guide pour former les taches lumineuses ayant une forme de bande lumineuse sensiblement parallèle à la deuxième direction.

Si on le souhaite, le nombre de sources de lumière du premier ensemble est identique au nombre de sources de lumière du deuxième ensemble. Le cas échéant, les guides de lumière sont positionnés sur les sources de lumière du premier ensemble de sorte à recouvrir la totalité desdites sources de lumière dudit premier ensemble. Cette caractéristique permet d'accroitre l'homogénéité du faisceau lumineux formé par le module d'éclairage.

Eventuellement, le nombre de sources de lumière du premier ensemble est distinct, notamment supérieur, au nombre de sources de lumière du deuxième ensemble. Le cas échéant, les guides de lumière sont positionnés sur les sources de lumière du premier ensemble de sorte à recouvrir un sous-ensemble seulement de sources de lumière dudit premier ensemble. Cette caractéristique offre l'avantage de répartir plus de lumière d'un côté du faisceau lumineux formé par le module d'éclairage que de l'autre côté.

Selon l'invention, les sources de lumière du premier ensemble sont disposées de sorte que la lumière émise par ces sources traverse les moyens d'extraction des guides de lumière, les moyens d'extraction étant agencés pour ne pas dévier cette lumière émise par les sources de lumière du premier ensemble.

Selon un premier mode de réalisation de l'invention, les moyens d'extraction sont formés par des striures, ou en variante des prismes, des pyramides ou un grainage, ménagées sur la face d'extraction de chaque guide.

Les moyens d'extractions sont ainsi réalisés par des moyens simples n'augmentant pas l'encombrement dans le système d'éclairage.

Le cas échéant, les faces d'extraction sont des faces inférieures des guides.

Avantageusement, les sources de lumière des premier et deuxième ensembles sont aptes à émettre de la lumière blanche.

Selon un deuxième mode de réalisation de l'invention, les moyens d'extraction sont formés par une couche d'un matériau convertisseur de longueur d'onde.

Avantageusement, les sources de lumière du premier ensemble et du deuxième ensemble sont aptes à émettre de la lumière sensiblement monochromatique, la couche étant apte à transformer cette lumière sensiblement monochromatique en lumière blanche.

Par exemple, les faces d'extractions sont des faces inférieures des guides. Cette caractéristique offre l'avantage d'obtenir une surface d'émission de lumière identique pour les sources de lumière des premiers et deuxième ensembles sensiblement matricielle, c'est-à-dire dont les pixels ont des bords nets, du point de vue des moyens optiques secondaires.

En variante, les faces d'extractions sont des faces supérieures du guide. Cette caractéristique offre l'avantage de pouvoir facilement déterminer la forme des moyens optiques secondaires pour positionner la zone de focalisation.

Ainsi, lorsque les sources de lumière du deuxième ensemble émettent des rayons lumineux sensiblement monochromatiques, les rayons lumineux rencontrant les couches de matériau convertisseur de longueur d'onde des guides de lumière sont absorbés et réémis par ces couches sous forme de lumière blanche, et ce perpendiculairement aux couches, c'est-à-dire hors des guides.

Avantageusement, la première direction est perpendiculaire à la deuxième direction.

Ainsi, les taches lumineuses formées par les sources de lumière des premier et deuxième ensembles s'intersectent suivant des rectangles, ce qui permet de réaliser un maillage efficace de la scène à éclairer sélectivement.

Avantageusement, les moyens optiques du module comportent un moyen optique de projection sur la route et un moyen optique de réflexion pour diriger la lumière émise par les sources de lumière vers le moyen optique de projection.

De préférence, le moyen optique de réflexion comprend un réflecteur, par exemple plan.

De préférence, le moyen optique de projection comprend une lentille de projection apte à recevoir de la lumière de chaque source.

De préférence, le module comprend un écran formant obstacle à la transmission directe de la lumière des sources de lumière du module au moyen optique de projection du module.

Les moyens optiques sont ainsi formés par des moyens simples.

Avantageusement, le système d'éclairage comporte en outre au moins un organe de commande apte à commander de façon sélective l'allumage, l'extinction ou la variation de l'intensité lumineuse émise par chaque source de lumière du système d'éclairage.

Si on le souhaite, les sources de lumière de chaque ensemble sont formées chacune par une diode électroluminescente monopuce. En variante, chaque ensemble est formé par une diode électroluminescente multipuces, chaque puce formant l'une des sources de lumière.

Avantageusement, le système d'éclairage comprend au moins des premier et deuxième modules d'éclairage, le premier module formant des taches lumineuses, s'étendant sensiblement selon la deuxième direction, notamment sensiblement parallèlement à cette deuxième direction, espacées entre elles transversalement pour former des espacements transversaux, le deuxième module formant des taches lumineuses s'étendant sensiblement selon la deuxième direction, notamment sensiblement parallèlement à cette deuxième direction, recouvrant au moins partiellement les espacements transversaux.

Ainsi, aucune zone d'ombre impossible à éclairer n'est formée dans le faisceau lumineux sortant du système d'éclairage.

On prévoit également selon l'invention un procédé de commande d'un système d'éclairage, le système d'éclairage étant tel que défini plus haut, lorsqu'on détecte un corps à ne pas éclairer, par exemple un véhicule automobile, on désactive dans le système d'éclairage les sources de lumière destinées à former les taches lumineuses d'éclairage de la zone couvrant le corps.

Le système d'éclairage produit ainsi un éclairage sélectif permettant d'éteindre les sources de lumière susceptibles d'éclairer, par exemple, un véhicule circulant en sens inverse sur une voie adjacente.

L'invention sera mieux comprise à la lecture de la description qui va suivre donnée uniquement à titre d'exemple et faite en référence aux dessins dans lesquels :
- la figure 1 est une vue schématique d'un système d'éclairage selon un premier mode de réalisation de l'invention, dans laquelle on a représenté un repère orthogonal XYZ,
- la figure 2 est une vue en coupe selon un plan parallèle au plan YZ des moyens de guidage de lumière du système d'éclairage de la figure 1,
- la figure 3 est une vue en coupe selon un plan parallèle au plan XY des moyens de guidage de lumière du système d'éclairage de la figure 1,
- la figure 4 est une vue en coupe selon un plan parallèle au plan XZ des moyens de guidage de lumière du système d'éclairage de la figure 1,
- la figure 5 est une vue en coupe selon un plan parallèle au plan XZ des moyens de guidage de lumière d'un système d'éclairage selon une variante du premier mode de réalisation de l'invention,
- la figure 6 est une vue en coupe selon un plan parallèle au plan XZ des moyens de guidage de lumière d'un système d'éclairage selon un deuxième mode de réalisation de l'invention,
- la figure 7 est une vue en coupe selon un plan parallèle au plan YZ des moyens de guidage de lumière de la figure 6 selon une variante de réalisation,
- la figure 8 illustre la forme des taches lumineuses formées par les sources de lumière du premier ensemble du système d'éclairage de la figure 1, et
- la figure 9 illustre la forme des taches lumineuses formées par les sources de lumière du deuxième ensemble du système d'éclairage de la figure 1.

On a illustré en figure 1 un système d'éclairage 1 pour un projecteur de véhicule automobile selon un premier mode de réalisation de l'invention. Ce système d'éclairage 1 comprend un module d'éclairage 2. Ce module d'éclairage 2 comprend des premier 4 et deuxième 5 ensembles de sources de lumière, un cache ou écran 6, et des moyens optiques secondaires 8, 10, comportant ici un moyen optique de réflexion 8 et un moyen optique de projection 10. Dans la suite, on désignera une source de lumière du premier ensemble par la référence 4n et une source de lumière du deuxième ensemble par la référence 5n.

Le moyen optique de réflexion 8 est agencé pour diriger la lumière émise par les sources de lumière 4n, 5n vers le moyen optique de projection 10, et ce dernier projette la lumière devant le véhicule. Ici, le moyen optique de réflexion 8 comprend un réflecteur plan et le moyen optique de projection 10 comprend une lentille de projection apte à recevoir de la lumière de chaque source 4n, 5n. Le cache ou écran 6 est placé dans le module 2 de sorte qu'il forme obstacle à la transmission directe de la lumière des sources de lumière des premier 4 et deuxième 5 ensembles du module 2 au moyen optique de projection 10.

On utilise dans la suite le repère orthogonal XYZ illustré à la figure 1 dans lequel les axes horizontaux X et Y sont respectivement sensiblement perpendiculaire et parallèle à la direction de la lumière à la sortie du moyen optique de projection 10 et l'axe Z est sensiblement vertical.

On va décrire plus en détails les sources de lumière 4n, 5n du module d'éclairage 2.

Les sources de lumière du premier ensemble 4 comprennent, dans ce premier mode de réalisation, des diodes électroluminescentes émettant de la lumière blanche. Elles sont alignées suivant une direction parallèle à l'axe X et portées par une première plaque de circuit imprimé 12 commune à toutes les sources 4n. Cette première plaque 12 forme un premier support, sensiblement plan, des sources de lumière du premier ensemble 4. La première plaque 12, le moyen optique de réflexion 8 et le moyen optique de projection 10 sont agencés de sorte que l'image de la première plaque 12 par le réflecteur 8 soit sensiblement incluse dans le plan focal de la lentille 10.

Les sources de lumière du premier ensemble 4 sont disposées pour produire un éclairage orienté vers le haut avec leur axe optique vertical. Elles présentent ici chacune une face de forme générale rectangulaire d'émission de lumière dans un plan perpendiculaire à cet axe optique, les grands côtés des rectangles étant sensiblement parallèles à l'axe Y. Chaque face d'émission de lumière présente une aire égale par exemple à 1 mm².

Le nombre de sources 4n peut être varié. Il est supérieur ou égal à trois et le plus élevé possible, chaque source 4n produisant l'une des taches lumineuses formant l'éclairage. Il y a autant de taches lumineuses formées qu'il y a de sources de lumière 4n.

On observe donc sur la figure 1 que les sources de lumière du premier ensemble 4 comportent chacune un côté parallèle à une direction d'alignement des sources de lumières 4n. Les deux côtés opposés de la face d'émission de chaque source de lumière 4n sont parallèles à un axe optique 13 de la lentille 10.

Les sources de lumière du deuxième ensemble 5 sont similaires à celles du premier ensemble 4. Elles diffèrent cependant en ce qu'elles sont disposées pour produire un éclairage dans une direction sensiblement parallèle à l'axe X et en ce qu'elles sont alignées suivant une direction parallèle à l'axe Y. Ces sources de lumière 5n sont portées par une deuxième plaque de circuit imprimé 14 commune à toutes les sources 5n. Cette deuxième plaque 14 forme un deuxième support, sensiblement plan, des sources de lumière du deuxième ensemble 5.

En référence aux figures 1 à 4, le module 2 comporte également des moyens optiques primaires 16 formés par des guides de lumière en forme générale de parallélépipède rectangle, positionnés sur les sources de lumière du premier ensemble 4. Les guides de lumière 16 ont une forme allongée dans une direction parallèle à la direction X. Les guides de lumière 16 sont réalisés dans un plastique d'indice optique supérieur à celui de l'air et transparent à la lumière dans le domaine visible. L'indice optique est préférentiellement supérieur à 1,45 de manière à pouvoir réaliser un guidage efficace de la lumière. Les guides 16 sont aptes à recevoir une partie de la lumière émise par les sources de lumière du deuxième ensemble 5.

Comme cela est illustré en figure 3, le module d'éclairage 2 comporte autant de guides de lumière 16 que le module 2 comporte de sources de lumière du deuxième ensemble 5, et les guides de lumière 16 sont alignés parallèlement à l'axe Y. Les guides de lumière 16 sont espacés deux à deux par une lame d'air (non représentée) d'épaisseur environ égale à 10 µm, de manière à séparer les guides 16 entre eux. Au moins certains des guides de lumière 16 présentent une extrémité courbe 17 destinée à s'adapter à la position des sources de lumière du deuxième ensemble 5 sur la deuxième plaque de circuit imprimé 14. Cela réduit les contraintes de positionnement des sources 5n sur la deuxième plaque 14, les trajets des guides de lumière 16 pouvant être relativement complexes pour s'adapter à la position des sources de lumière 5n.

Chaque guide de lumière 16 présente une face d'extraction 18 sensiblement parallèle à la première plaque 12. Cette face d'extraction 18 est ici formée par la face inférieure du guide 16, et présente des moyens d'extraction de la lumière 20 aptes à diriger une partie de la lumière émise par les sources de lumière du deuxième ensemble 5 hors du guide 16. Ces moyens d'extraction 20 sont ici formés par des striures 22 ménagées sur la face d'extraction 18 de chaque guide de lumière 16. Ces striures 22 forment ici sur la face d'extraction 18 de chaque guide 16 une succession de prismes d'angles d'ouverture environ égaux à 90°. Les striures 22 sont situées en regard des sources de lumière du premier ensemble 4. On verra dans la suite que les guides de lumière 16 munis de moyens d'extraction de la lumière 20 sont intéressants pour l'utilisation qui est faite du système d'éclairage 1.

Le système d'éclairage 1 comporte en outre au moins un organe de commande 23 apte à commander de façon sélective l'allumage, l'extinction ou la variation de l'intensité lumineuse émise par chaque source de lumière 4n, 5n du système d'éclairage 1.

On va maintenant décrire les taches lumineuses formées par les sources de lumière des premier 4 et deuxième 5 ensembles.

La lumière émise par les faces d'émission de lumière rectangulaires des sources de lumière du premier ensemble 4 traverse les guides de lumière 16 sans qu'elle ne soit déviée par ceux-ci. La lumière atteint alors le miroir plan 8 formant moyen optique de réflexion, qui la réfléchit vers la lentille 10 formant moyen optique de projection. La lumière est alors projetée sur la scène devant le véhicule. Grâce à la forme rectangulaire des faces d'émission de lumière des sources de lumière du premier ensemble 4, les moyens optiques 8, 10 forment, à partir de la lumière émise par les sources de lumière du premier ensemble 4, une tache lumineuse par source de lumière 4n, chaque tache ayant une forme de bande lumineuse de forme rectangulaire sensiblement parallèle à une même première direction, qui est en l'espèce la direction verticale. Ces taches lumineuses verticales 24 sont représentées en figure 8.

Une grande partie de la lumière émise par les sources de lumière du deuxième ensemble 5 pénètrent à l'intérieur des guides de lumière 16, comme cela est visible sur la figure 3. A l'intérieur des guides 16, une partie de la lumière rencontre les striures 22 et est réfléchi dans une direction sensiblement parallèle à la direction Z. Cette lumière sort alors des guides de lumière 16 et se dirige vers le miroir plan 8, pour être réfléchie vers la lentille 10, et pour finalement être projetée sur la scène devant le véhicule. Grâce à la forme allongée dans la direction X des guides de lumière 16, les striures 22 sont ménagées sur une grande longueur des guides de lumière 16, la lumière étant réfléchie par ces striures 22 sur toute (ou presque toute) la longueur. Plus particulièrement, les striures sont ménagées sur une distance équivalente à la distance entre les première et dernière sources de lumière du premier ensemble 4 alignées.

Les moyens de guidage de lumière 16 sont donc agencés pour former, en coopération avec les moyens optiques secondaires 8, 10 et à partir de la lumière émise par les sources de lumière du deuxième ensemble 5, une tache lumineuse par source de lumière 5n, chaque tache ayant une forme de bande lumineuse de forme rectangulaire sensiblement parallèle à une deuxième direction non parallèle à la première, cette deuxième direction étant en l'espèce horizontale et sensiblement parallèle à l'axe X. Etant donné que les guides de lumière 16 sont positionnés sur les sources de lumière du premier ensemble 4, et que les striures 22 sont placées en regard des sources de lumière du premier ensemble 4, les taches verticales 24 et les taches horizontales 26 se superposent.

Les taches lumineuses horizontales 26 sont représentées en figure 9. On observe sur cette figure que les taches lumineuses horizontales sont espacées entre elles transversalement pour former des espacements transversaux 28. Ces espacements 28 forment des zones de la scène devant le véhicule qui ne sont pas éclairées. Ils sont engendrés par les lames d'air espaçant les guides de lumière 16. Afin de pouvoir éclairer ces zones, on peut prévoir que le système d'éclairage 1 (le module d'éclairage 2 décrit dans ce qui précède formant un premier module d'éclairage) soit muni d'un deuxième module d'éclairage (non représenté), similaire au premier et apte à former des taches lumineuses horizontales recouvrant au moins partiellement les espacements transversaux 28.

Le système d'éclairage 1 est donc apte à découper fictivement la scène devant le véhicule selon une disposition matricielle. L'organe de commande 23 est ainsi apte à mettre en oeuvre un procédé de commande du système d'éclairage 1, lors duquel, lorsqu'on détecte un corps à ne pas éclairer, par exemple un véhicule automobile, on désactive dans le système d'éclairage 1 les sources de lumière 4n, 5n destinées à former les taches lumineuses d'éclairage de la zone couvrant le corps.

On a représenté en figure 5 des guides de lumière 116 d'un système d'éclairage selon une variante du premier mode de réalisation de l'invention. Ces guides de lumière 116 diffèrent de ceux décrits plus haut en ce qu'ils comportent en outre une couche de matériau convertisseur de longueur d'onde 125 ménagée sur une face supérieure 130 de chaque guide de lumière 116. Cette couche 125 comprend par exemple un matériau phosphorescent ou luminescent, tel que des cristaux YAG (Yttrium Aluminium Garnet) dopés aux terres rares, du ZnS, etc. Grâce à la couche de matériau convertisseur de longueur d'onde 125, on peut remplacer les diodes électroluminescentes blanches, formant les sources de lumière des premier 4 et deuxième 5 ensembles, par des sources de lumière émettant un faisceau lumineux sensiblement monochromatique, telles que des diodes laser. De plus, la position de la couche 125 éloignée des sources de lumière du premier ensemble 4 permet de former des taches lumineuses plus grandes et présentant des contours plus flous. De la sorte, le faisceau lumineux sortant du système d'éclairage ne présente pas de zone à contraste élevé.

On a représenté en figure 6 des guides de lumière 216 d'un système d'éclairage selon un deuxième mode de réalisation de l'invention. Ces guides 216 diffèrent de ceux du premier mode de réalisation en ce que, d'une part, les faces d'extraction 218 de chaque guide 216 ne présentent pas des striures mais une couche de matériau convertisseur de longueur d'onde 225, et, d'autre part, les sources de lumière des premier 4 et deuxième 5 ensembles sont formées par des sources émettant de la lumière sensiblement monochromatique et non de la lumière blanche. De la sorte, la lumière émise par les sources de lumière du deuxième ensemble 5 se propageant dans les guides de lumière 216 rencontrant la couche 225 est absorbée par celle-ci. Elle est alors réémise par la couche 225 dans la direction verticale, vers le miroir 8 formant moyen optique de réflexion pour former les taches lumineuses horizontales.

On a représenté en figure 7 un guide de lumière 316 selon une variante de réalisation pouvant s'appliquer à l'un quelconque des modes de réalisation décrits précédemment. Ce guide de lumière 316 diffère de ceux décrits précédemment en ce qu'il est d'un seul tenant. Il peut donc se substituer à l'ensemble des guides de lumière tels que décrits dans les autres modes de réalisation. Ce guide de lumière 316 présente en outre des orifices longitudinaux 317 s'étendant dans des directions sensiblement parallèles à l'axe X, dans toute la longueur du guide 316. Ces orifices 317 permettent de séparer le guide 316 en plusieurs conduits 319, chacun de ces conduits 319 étant apte à recevoir de la lumière émise par une des sources de lumière du deuxième ensemble 5. Les faces inférieures 318 de chacun des conduits 319 sont munies de moyens d'extraction de lumière choisis parmi ceux décrits précédemment, de sorte que le guide de lumière 316 soit agencé pour former, en coopération avec les moyens optiques secondaires 8, 10 et à partir de la lumière émise par les sources de lumière du deuxième ensemble 5, une tache lumineuse par source de lumière 5n, chaque tache ayant une forme de bande lumineuse de forme rectangulaire horizontale.

Bien entendu, on pourra apporter à l'invention de nombreuses modifications sans sortir du cadre de celle-ci.

Les moyens optiques de réflexion, les moyens optiques de projection et les sources de lumière pourront comprendre des éléments autres que ceux énoncés dans ce qui précède.

## Revendications

1. Système d'éclairage (1) pour véhicule automobile comprenant au moins un module d'éclairage (2) comportant des premier (4) et deuxième (5) ensembles de sources de lumière et des moyens optiques secondaires (8, 10),
les moyens optiques secondaires (8 ,10) étant agencés de manière à former, à partir de la lumière émise par les sources de lumière du premier ensemble (4), une tache lumineuse par source de lumière (4n), chaque tache ayant une forme de bande lumineuse s'étendant sensiblement selon une même première direction,
le module (2) comportant en outre des moyens optiques primaires (16, 116, 216, 316) agencés pour former, en coopération avec les moyens optiques secondaires (8, 10) et à partir de la lumière émise par les sources de lumière du deuxième ensemble (5), une tache lumineuse par source de lumière (5n), chaque tache ayant une forme de bande lumineuse s'étendant sensiblement selon une deuxième direction non parallèle à la première ;
les moyens optiques primaires (16) étant communs aux premier (4) et deuxième (5) ensembles de sources de lumière et étant formés par des guides de lumière positionnés sur au moins une partie des sources de lumière du premier ensemble (4) et aptes à recevoir chacun au moins une partie de la lumière émise par les sources de lumière du deuxième ensemble (5),
chaque guide de lumière (16, 116, 216, 316) présentant au moins une face d'extraction (18, 118, 218, 318) (12), cette face d'extraction (18, 118, 218, 318) présentant des moyens d'extraction de la lumière (20, 120, 220) aptes à diriger au moins une partie de la lumière émise par les sources de lumière du deuxième ensemble (5) hors du guide (16, 116, 216, 316) pour former les taches lumineuses ayant une forme de bande lumineuse sensiblement parallèle à la deuxième direction ;
**caractérisé en ce que** les sources de lumière (4n) du premier ensemble (4) sont disposées de sorte que la lumière émise par lesdites sources de lumière (4n) du premier ensemble (4) traverse les moyens d'extraction (20, 120, 220) des guides de lumière (16, 116, 216, 316), les moyens d'extraction étant agencés pour ne pas dévier ladite lumière émise par lesdites sources de lumière du premier ensemble.

2. Système d'éclairage (1) selon la revendication 1, dans lequel les sources de lumière (4n, 5n) comportent chacune une face de forme générale rectangulaire d'émission de lumière.

3. Système d'éclairage (1) selon l'une quelconque des revendications précédentes, dans lequel les sources de lumière de chacun des premier (4) et deuxième (5) ensembles sont respectivement alignées sur des premier (12) et deuxième (14) supports sensiblement plans, tels que des plaques de circuits imprimés.

4. Système d'éclairage (1) selon l'une quelconque des revendications précédentes, dans lequel les moyens d'extraction (20, 120) sont formés par des striures (22, 122) ménagées sur la face d'extraction (18, 118) de chaque guide (16, 116).

5. Système d'éclairage (1) selon l'une quelconque des revendications précédentes, dans lequel la face d'extraction (118) de chaque guide de lumière (116) présente une couche d'un matériau convertisseur de longueur d'onde (125).

6. Système d'éclairage (1) selon l'une quelconque des revendications précédentes, dans lequel la première direction est perpendiculaire à la deuxième direction.

7. Système d'éclairage (1) selon l'une des revendications précédentes, dans lequel les moyens optiques du module (8, 10) comportent un moyen optique de projection (10) sur la route et un moyen optique de réflexion (8) pour diriger la lumière émise par les sources de lumière (4n, 5n) vers le moyen optique de projection (10).

8. Système d'éclairage (1) selon la revendication 7, dans lequel le moyen optique de réflexion (8) comprend un réflecteur plan.

9. Système d'éclairage (1) selon l'une quelconque des revendications 7 ou 8, dans lequel le moyen optique de projection (10) comprend une lentille de projection apte à recevoir de la lumière de chaque source (4n, 5n).

10. Système d'éclairage (1) selon l'une quelconque des revendications 7 à 9, dans lequel le module (2) comprend un écran (6) formant obstacle à la transmission directe de la lumière des sources de lumière (4n, 5n) du module (2) au moyen optique de projection (10) du module (2).

11. Système d'éclairage (1) selon l'une quelconque des revendications précédentes, comportant en outre au moins un organe de commande (23) apte à commander de façon sélective l'allumage, l'extinction ou la variation de l'intensité lumineuse émise par chaque source de lumière (4n, 5n) du système d'éclairage (2).

12. Système d'éclairage (1) selon l'une quelconque des revendications précédentes, comprenant au moins des premier et deuxième modules d'éclairage, le premier module formant des taches lumineuses, s'étendant sensiblement selon la deuxième direction, espacées entre elles transversalement pour former des espacements transversaux (28), le deuxième module formant des taches lumineuses s'étendant sensiblement selon la deuxième direction recouvrant au moins partiellement les espacements transversaux (28).

13. Procédé de commande d'un système d'éclairage (1) **caractérisé en ce que,** le système d'éclairage (1) étant selon l'une quelconque des revendications précédentes, lorsqu'on détecte un corps à ne pas éclairer, par exemple un véhicule automobile, on désactive dans le système d'éclairage (1) les sources de lumière (4n, 5n) destinées à former les taches lumineuses d'éclairage de la zone couvrant le corps.

## Patentansprüche

1. Beleuchtungssystem (1) für ein Kraftfahrzeug umfassend wenigstens ein Beleuchtungsmodul (2), das eine erste (4) und zweite (5) Lichtquellenanordnung und sekundäre optische Mittel (8, 10) aufweist,
wobei die sekundären optischen Mittel (8, 10) so angeordnet sind, dass sie aus dem Licht, das von den Lichtquellen der ersten Anordnung (4) ausgestrahlt wird, einen Lichtfleck pro Lichtquelle (4n) bilden, wobei jeder Fleck eine Form eines Leuchtstreifens aufweist, der sich im Wesentlichen in ein und derselben ersten Richtung erstreckt,
wobei das Modul (2) ferner primäre optische Mittel (16, 116, 216, 316) aufweist, die angeordnet sind, in Zusammenwirkung mit den sekundären optischen Mitteln (8, 10) und aus dem Licht, das von den Lichtquellen der zweiten Anordnung (5) ausgestrahlt wird, einen Lichtfleck pro Lichtquelle (5n) zu bilden, wobei jeder Fleck eine Form eines Leuchtstreifens aufweist, der sich im Wesentlichen in einer zweiten Richtung erstreckt, die nicht parallel zur ersten verläuft;
wobei die primären optischen Mittel (16) der ersten (4) und zweiten (5) Anordnung von Lichtquellen gemeinsam sind und von Lichtleitern gebildet sind, die auf wenigstens einem Abschnitt der Lichtquellen der ersten Anordnung (4) positioniert und geeignet sind, jeweils wenigstens einen Anteil des Lichts zu empfangen, das von den Lichtquellen der zweiten Anordnung (5) ausgestrahlt wird,
wobei jeder Lichtleiter (16, 116, 216, 316) wenigstens eine Auskopplungsfläche (18, 118, 218, 318) (12) aufweist, wobei diese Auskopplungsfläche (18, 118, 218, 318) Mittel zur Auskopplung des Lichts (20, 120, 220) aufweist, die geeignet sind, wenigstens einen Anteil des Lichts, das von den Lichtquellen der zweiten Anordnung (5) ausgestrahlt wird, aus dem Leiter (16, 116, 216, 316) zu führen, um die Lichtflecken zu bilden, die eine Form eines Leuchtstreifens aufweisen, der im Wesentlichen parallel zur zweiten Richtung verläuft;
**dadurch gekennzeichnet, dass** die Lichtquellen (4n) der ersten Anordnung (4) so angeordnet sind, dass das Licht, das von den Lichtquellen (4n) der ersten Anordnung (4) ausgestrahlt wird, die Auskopplungsmittel (20, 120, 220) der Lichtleiter (16, 116, 216, 316) durchquert, wobei die Auskopplungsmittel dafür angeordnet sind, das Licht, das von den Lichtquellen der ersten Anordnung ausgestrahlt wird, nicht abzulenken.

2. Beleuchtungssystem (1) nach Anspruch 1, wobei die Lichtquellen (4n, 5n) jeweils eine Lichtausstrahlungsfläche mit allgemein rechteckiger Form aufweisen.

3. Beleuchtungssystem (1) nach einem der vorhergehenden Ansprüche, wobei die Lichtquellen jeder der ersten (4) und zweiten (5) Anordnung jeweils an einem ersten (12) und zweiten (14) Träger ausgerichtet sind, die im Wesentlichen eben sind, wie etwa Leiterplatten.

4. Beleuchtungssystem (1) nach einem der vorhergehenden Ansprüche, wobei die Auskopplungsmittel (20, 120) von Riffelungen (22, 122) gebildet sind, die auf der Auskopplungsfläche (18, 118) jedes Leiters (16, 116) angeordnet sind.

5. Beleuchtungssystem (1) nach einem der vorhergehenden Ansprüche, wobei die Auskopplungsfläche (118) jedes Lichtleiters (116) eine Schicht aus einem Wellenlängenumsetzermaterial (125) aufweist.

6. Beleuchtungssystem (1) nach einem der vorhergehenden Ansprüche, wobei die erste Richtung parallel zur zweiten Richtung verläuft.

7. Beleuchtungssystem (1) nach einem der vorhergehenden Ansprüche, wobei die optischen Mittel des Moduls (8, 10) ein optisches Mittel zur Projektion (10) auf die Straße und ein optisches Reflexionsmittel (8) zum Lenken des von den Lichtquellen (4n, 5n) ausgestrahlten Lichts zum optischen Projektionsmittel (10) umfassen.

8. Beleuchtungssystem (1) nach Anspruch 7, wobei das optische Reflexionsmittel (8) einen ebenen Reflektor umfasst.

9. Beleuchtungssystem (1) nach einem der Ansprüche 7 oder 8, wobei das optische Projektionsmittel (10) eine Projektionslinse umfasst, die geeignet ist, Licht von jeder Quelle (4n, 5n) zu empfangen.

10. Beleuchtungssystem (1) nach einem der Ansprüche 7 bis 9, wobei das Modul (2) einen Schirm (6) umfasst, der ein Hindernis für die direkte Übertragung des Lichts von den Lichtquellen (4n, 5n) des Moduls (2) zum optischen Projektionsmittel (10) des Moduls (2) bilden.

11. Beleuchtungssystem (1) nach einem der vorhergehenden Ansprüche, aufweisend wenigstens ein Steuerungsorgan (23), das geeignet ist, das Einschalten, das Ausschalten oder die Variation der Lichtintensität, die von jeder Lichtquelle (4n, 5n) des Beleuchtungssystems (2) ausgestrahlt wird, selektiv zu steuern.

12. Beleuchtungssystem (1) nach einem der vorhergehenden Ansprüche, umfassend wenigstens ein erstes und zweites Beleuchtungsmodul, wobei das erste Modul Lichtflecken bildet, die sich im Wesentlichen in der zweiten Richtung erstrecken, die in Querrichtung voneinander beabstandet sind, um Querabstände (28) zu bilden, wobei das zweite Modul Lichtflecken bildet, die sich im Wesentlichen in der zweiten Richtung erstrecken, wobei sie die Querabstände (28) wenigstens teilweise abdecken.

13. Steuerungsverfahren eines Beleuchtungssystems (1), **dadurch gekennzeichnet, dass**, das Beleuchtungssystem (1) einem der vorhergehenden Ansprüche entsprechend, wenn ein Körper detektiert wird, der nicht zu beleuchten ist, zum Beispiel ein Kraftfahrzeug, im Beleuchtungssystem (1) die Lichtquellen (4n, 5n) deaktiviert werden, die dazu bestimmt sind, die Lichtflecken zur Beleuchtung des Bereichs zu bilden, der den Körper abdeckt.

## Claims

1. Lighting system (1) for a motor-vehicle comprising at least one lighting module (2) comprising a first set (4) of light sources and a second set (5) of light sources and secondary optical means (8, 10),
the secondary optical means (8, 10) being arranged so as to form, from the light emitted by the light sources of the first set (4), one spot of light per light source (4n), each spot having a luminous strip shape extending substantially in the same first direction,
the module (2) further comprising primary optical means (16, 116, 216, 316) arranged to form, in cooperation with the secondary optical means (8, 10) and from the light emitted by the light sources of the second set (5), one spot of light per light source (5n), each spot having a luminous strip shape extending substantially in a second direction not parallel to the first,
the primary optical means (16) being common to the first and second sets (4, 5) of light sources and being formed by light guides positioned on at least some of the light sources of the first set (4) and being able each to receive at least some of the light emitted by the light sources emitted by the second set (5),
each light guide (16, 116, 216, 316) having at least one extraction face (18, 118, 218, 318) (12), this extraction face (18, 118, 218, 318) comprising light-extracting means (20, 120, 220) able to direct at least some of the light emitted by the light sources of the second set (5) out of the guide (16, 116, 216, 316) so as to form spots of light having a luminous strip shape substantially parallel to the second direction;
**characterized in that** the light sources (4n) of the first set (4) are placed such that the light emitted by said light sources (4n) of the first set (4) pass through the extracting means (20, 120, 220) of the light guides (16, 116, 216, 316), the extracting means being arranged so as not to deviate said light emitted by said light sources of the first set.

2. Lighting system (1) according to Claim 1, wherein the light sources (4n, 5n) each comprise a face of rectangular general shape for emitting light.

3. Lighting system (1) according to any one of the preceding claims, wherein the light sources of each of the first and second sets (4, 5) are aligned on first and second substantially planar carriers (12, 14), such as printed circuit boards, respectively.

4. Lighting system (1) according to any one of the preceding claims, wherein the extracting means (20, 120) are formed by striations (22, 122) in the extraction face (18, 118) of each guide (16, 116).

5. Lighting system (1) according to any one of the preceding claims, wherein the extraction face (118) of each light guide (116) comprises a layer of a wavelengthconverting material (125).

6. Lighting system (1) according to any one of the preceding claims, wherein the first direction is perpendicular to the second direction.

7. Lighting system (1) according to one of the preceding claims, wherein the optical means (8, 10) of the module comprise an optical means (10) for projecting onto the road and a reflecting optical means (8) for directing the light emitted by the light sources (4n, 5n) to the projecting optical means (10).

8. Lighting system (1) according to Claim 7, wherein the reflecting optical means (8) comprises a planar reflector.

9. Lighting system (1) according to either one of Claims 7 and 8, wherein the projecting optical means (10) comprises a projecting lens able to receive light from each source (4n, 5n).

10. Lighting system (1) according to any one of Claims 7 to 9, wherein the module (2) comprises a screen (6) forming an obstacle to direct transmission of light from the light sources (4n, 5n) of the module (2) to the projecting optical means (10) of the module (2).

11. Lighting system (1) according to any one of the preceding claims, further comprising at least one control unit (23) able to selectively control turn-on, turn-off or variation in the luminous intensity emitted by each light source (4n, 5n) of the lighting system (2).

12. Lighting system (1) according to any one of the preceding claims, comprising at least first and second lighting modules, the first module forming spots of light that extend substantially in the second direction and that are spaced apart from one another transversely in order to form transverse spacings (28), the second module forming spots of light that extend substantially in the second direction and that at least partially cover the transverse spacings (28).

13. Method for controlling a lighting system (1), **characterized in that,** the lighting system (1) being according to any one of the preceding claims, when a body not to be illuminated, a motor vehicle for example, is detected, the light sources (4n, 5n) intended to form the spots of light illuminating the zone covering the body are deactivated in the lighting system (1).
